# DEMANDE DE BREVET EUROPEEN

(11) **EP 2 138 649 A1**
(43) Date de publication de la demande: **30.12.2009**
(21) Numéro de dépôt: 09356042.3
(22) Date de dépôt: 24.06.2009
(51) Int. Cl.: E04F 15/10

(54) **Dalle pour revêtement de sol et sol fomé à partir de telles dalles**

(30) Priorité: 27.06.2008 FR 0803626
(71) Demandeur: NV Plast, 01630 Saint Genis Pouilly (FR)
(72) Inventeur: Troubat, Georges Eric, 03410 Premilhat (FR)
(74) Mandataire: Myon, Gérard Jean-Pierre

(57) **Abrégé**

Cette dalle (1) pour revêtement de sol est équipée d'organes de liaison, de types mâle (24, 25, 29, 32) et femelle, propres à coopérer avec des organes de liaison, de types femelle et mâle, équipant au moins une autre dalle (1) identique. Elle présente les caractéristiques suivantes :
- les organes de liaison de type femelle comprennent une rangée de logements régulièrement espacés, disposée parallèlement à une gorge, sur une même patte fixée sur un bord de la dalle (1),
- les organes de liaison de type mâle, comprennent une rangée de reliefs (24) régulièrement espacés et disposée parallèlement à un relief allongé (25), sur une même patte fixée sur un autre bord de la dalle et de formes complémentaires aux organes de liaison de type femelle,
- les logements et la gorge sont respectivement de formes complémentaires des reliefs (24) espacés et du relief allongé (25) et
- les organes de liaison de type femelle sont situés sur deux pattes adjacentes fixées sur deux bords de la dalle (1) et orientés vers une première face de celle-ci, les organes de liaison de type mâle étant situés sur deux pattes (19, 20) adjacentes fixées sur deux autres bords de la dalle (1) et orientés vers une deuxième face (22) de la dalle opposée à la première face.

## Description

L'invention a trait à une dalle pour revêtement de sol ainsi qu'à un sol formé à partir de dalles de ce type.

Certaines dalles pour revêtement de sol sont réalisées dans un matériau à base de polymère. Ces dalles sont généralement carrées ou rectangulaires et ont une épaisseur relativement faible par rapport à leur surface. En général, elles ont une épaisseur comprise entre 4 mm et 12 mm pour une aire d'environ 0,25 m². Ces dalles sont relativement souples et faciles à installer sur un support rigide, par exemple une chape en béton.

Pour les maintenir en position sur un support, ces dalles sont pourvues sur leur périphérie d'organes de liaison, de type mâle et femelle, permettant leur assemblage afin de réaliser un revêtement de sol, sans qu'il soit nécessaire de coller chaque dalle sur le support rigide. US-A-2005/0166513 décrit des dalles, en polymère, pourvues sur leurs bords de reliefs triangulaires, alternés avec des logements de forme complémentaire. Les logements et les reliefs sont ménagés de sorte à ne pas modifier l'épaisseur nominale des dalles. Pour cela, les bords équipés des reliefs et des logements ont une épaisseur moindre que la partie centrale des dalles.

DE-A-1 9640 128 décrit des dalles pour revêtement de sol pourvues sur leurs côtés d'une zone de moindre épaisseur. Un côté comprend une zone en relief pourvue de logements, régulièrement espacés et disposés parallèlement à une gorge. Un côté opposé comprend un relief, de forme correspondant à la gorge, et une rainure, de forme correspondant au relief situé de l'autre côté. Cette rainure est pourvue de logements régulièrement disposés et de forme complémentaire à celle des logements ménagés dans le relief situé sur l'autre coté. Ces logements permettent, lors de la liaison entre deux dalles, de les maintenir jointes par insertion de pions dans les logements.

On connaît également des dalles pourvues d'organes de liaison, globalement configurés en T, s'étendant vers l'extérieur. Ces organes sont propres à s'insérer dans des logements de forme complémentaire définis entre deux reliefs voisins équipant une autre dalle identique. De telles dalles sont, par exemple, celles commercialisées sous l'appellation « TRAFICLINE » (marque déposée) par la société TLM.

Ces différentes dalles permettent de réaliser un revêtement de sol, de manière modulaire, quelle que soit la configuration de la pièce. Néanmoins, ces dalles n'empêchent pas l'infiltration de liquide entre les dalles, notamment lors du lavage du sol. Le liquide infiltré peut stagner sous les dalles, ce qui n'est pas souhaitable tant du point de vue de l'hygiène que pour la préservation du sol.

C'est à ces inconvénients qu'entend plus particulièrement remédier l'invention en proposant une dalle permettant de réaliser un revêtement de sol empêchant les infiltrations de liquide.

A cet effet, l'invention a pour objet une dalle pour revêtement de sol, équipée d'organes de liaison, de types mâle et femelle, propres à coopérer avec des organes de liaison, de types femelle et mâle, équipant au moins une autre dalle identique, **caractérisée en ce que** :
- les organes de liaison de type femelle comprennent une rangée de logements, régulièrement espacés, et disposée parallèlement à une gorge, sur une même patte fixée sur un bord de la dalle,
- les organes de liaison de type mâle comprennent une rangée de reliefs, régulièrement espacés, et disposée parallèlement à un relief allongé, sur une même patte fixée sur un autre bord de la dalle et de formes complémentaires aux organes de liaison de type femelle,
- les logements et la gorge sont respectivement de formes complémentaires des reliefs espacés et du relief allongé et
- les organes de liaison de type femelle sont situés sur deux pattes adjacentes fixées sur deux bords de la dalle et orientés vers une première face de celle-ci, les organes de liaison de type mâle étant situés sur deux pattes adjacentes fixées sur deux autres bords de la dalle et orientés vers une deuxième face de la dalle, opposée à la première face.

Avec de tels organes de liaison, répartis en deux rangées parallèles, on réalise une liaison suffisamment étanche entre les dalles pour éviter les infiltrations de liquide.

Selon des aspects avantageux mais non obligatoires de l'invention, une telle dalle peut incorporer une ou plusieurs des caractéristiques suivantes :
- Les logements des organes de liaison de type femelle et les reliefs des organes de liaison de type mâle sont allongés, avec des extrémités arrondies et renflées par rapport à leur partie centrale.
- La gorge, des organes de liaison de type femelle, est à fond arrondi et le relief correspondant, des organes de liaison de type mâle, est configuré en jonc à section circulaire.
- Les organes de liaison de type mâle sont configurés en barrettes.
- Les pattes équipées des organes de liaison comprennent une zone dépourvue d'organe de liaison.
- La zone dépourvue d'organe de liaison est, sur les pattes équipées d'organes de type mâle, une zone en saillie et, sur les pattes équipées d'organes de type femelle, une zone en creux adaptée pour recevoir la zone en saillie.
- Les organes de liaison de type mâle et femelle situés sur les pattes ne modifient pas l'épaisseur nominale de la dalle.
- Un coin formé par deux pattes adjacentes équipées d'organes de liaison de même type est pourvu, dans le cas d'organes de type mâle, d'un pion cylindrique à section circulaire et, dans le cas d'organes de type femelle, d'un puits de forme complémentaire au pion.
- Le coin formé par deux pattes adjacentes, équipées d'organes de liaison de types différents, est pourvu d'une découpe.
- La face inférieure du corps de la dalle est équipée de plots d'appui au sol, délimitant entre eux des canaux d'écoulement.
- La face inférieure du corps de la dalle est pourvue de zones en surépaisseur, régulièrement disposées en périphérie du corps principal de la dalle et délimitant entre elles des canaux d'écoulement.
- Les canaux d'écoulement de dalles reliées entre elles communiquent entre eux.

L'invention concerne également un revêtement de sol réalisé à partir de dalles conformes à l'une des caractéristiques précédentes.

L'invention sera mieux comprise et d'autres avantages de celle-ci apparaîtront plus clairement à la lecture de la description qui va suivre de trois modes de réalisation d'une dalle conforme à l'invention, donnée uniquement à titre d'exemple et faite en se référant aux dessins annexés dans lesquels :
- la figure 1 est une vue en perspective d'une dalle conforme à un premier mode de réalisation de l'invention,
- la figure 2 est une vue de côté, partielle, de la dalle de la figure 1, selon la flèche II à la figure 1 et à une plus grande échelle,
- la figure 3 est une vue de dessous de la dalle de la figure 1, à la même échelle,
- la figure 4 est une vue, à plus grande échelle, du détail IV à la figure 3,
- la figure 5 est une vue en perspective, à une autre échelle, des deux dalles assemblées, cette vue étant prise du coté des faces inférieures des dalles,
- la figure 6 est une vue similaire à la figure 5 de dalles assemblées et conformes à un second mode de réalisation de l'invention,
- la figure 7 est une vue, à plus grande échelle, du détail VII à la figure 1,
- la figure 8 est une vue de dessous d'une dalle conforme à un autre mode de réalisation et
- la figure 9 est une vue de côté, partielle, et à plus grande échelle de la dalle de la figure 8 selon la flèche IX.

La dalle 1 représentée à la figure 1 est réalisée en un matériau à base de polymère, par exemple à partir d'un compound de polychlorure de vinyle (PVC) Avantageusement, cette dalle est en forme de parallélogramme, de préférence un carré, de dimensions comprises entre 30 et 60 cm de côté pour une épaisseur comprise entre 7 mm et 10 mm.

La face visible 2 de la dalle 1, une fois celle-ci en place sur un support, est désignée comme étant la face supérieure de la dalle. Dans le mode de réalisation illustré à la figure 1, cette face 2 est lisse et unie. Dans d'autres modes de réalisation non représentés, elle est granuleuse ou rugueuse, par exemple pour imiter l'aspect de la pierre ou le grain du cuir. Elle peut également comporter des reliefs de formes adaptées pour améliorer les propriétés antiglissement de la dalle.

Deux bords adjacents 3 et 4 de la dalle 1, en l'espèce le bord 3 représenté en partie inférieure droite et le bord 4 représenté en partie inférieure gauche à la figure 1, sont pourvus chacun d'une patte allongée 5, respectivement 6. Chaque patte 5, 6 a une épaisseur e moindre que l'épaisseur nominale E de la dalle 1, c'est-à-dire l'épaisseur de la dalle 1 dans sa partie centrale. En l'espèce, pour une dalle 1 d'épaisseur E, dans sa partie centrale, comprise entre 7 mm et 8 mm, chaque patte 5 ou 6 a une épaisseur e comprise entre 3 mm et 4 mm.

Des organes de liaison, de même type, sont ménagés sur chacune de ces pattes 5, 6 et orientés vers la face supérieure 2 de la dalle lorsque celle-ci est en place sur un support. En l'espèce, les pattes 5, 6 sont équipées d'organes de liaison de type femelle.

Ces pattes 5, 6 sont jointes au niveau d'un coin 7 commun aux bords 3 et 4, formé par les extrémités 8, 9 des pattes 5, 6. Le coin commun 7 des pattes 5, 6 est pourvu, globalement en position centrale, d'un puits 17 à section circulaire.

Les organes de liaison de type femelle, comprennent, dans la partie de chaque patte 5, 6 la plus éloignée du corps principal 100 de la dalle 1, une gorge 12. Cette gorge 12 s'étend sur presque toute la longueur L₅, L₆ de la patte 5, 6. La gorge 12 est ouverte vers le haut et à fond arrondi. Entre le corps principal 100 de la dalle 1 et cette gorge 12, chaque patte 5, 6 est équipée d'une rangée 13 de logements 14. Cette rangée 13 est parallèle à la gorge 12. Les logements 14 sont régulièrement espacés. Ils sont allongés, avec des extrémités 15 arrondies et renflées par rapport à la partie centrale 16 du logement 14. En d'autres termes, ces logements 14 ont globalement une forme se rapprochant de celle d'un haricot.

Chaque patte 5, 6 est équipée, en son milieu, d'une zone 18 dépourvue de gorge 12 et de logements 14. Cette zone 18 sans organe de liaison s'étend, en position centrale, sur toute la largeur de la patte 5, 6. La zone 18 est globalement de forme rectangulaire. L'épaisseur de la patte 5, 6 au niveau de cette zone 18 correspond à une épaisseur minimale de la patte 5, 6.

Aux extrémités 10, 11 opposées, les pattes 5 et 6 sont en retrait par rapport au bord adjacent de la dalle. En d'autres termes les pattes 5 et 6 ont des longueurs L₅ et L₆ inférieures à la longueur L₁ hors tout d'un côté de la dalle 1.

Les extrémités 10, 11 des pattes 5, 6 définissent, en faisant référence à la figure 1, avec respectivement le bord 19 représenté en partie supérieure et droite, et le bord 20, représenté en partie supérieure et gauche de la figure 1, une découpe 21. Cette découpe 21, créée par la différence entre les longueurs L₅ et L₆, d'une part, et la longueur L₁, d'autre part, est globalement de forme carrée, de dimensions correspondant à celles du coin 7.

Les bords 19, 20, visibles à partir de la face supérieure 2 de la dalle 1, sont en fait des pattes 19, 20 de dimensions similaires aux pattes 5, 6. A la figure 1, seule la face supérieure de ces pattes 19, 20 est visible. Cette face est coplanaire à la face 2 de la dalle 1. Ainsi, il y a une continuité d'aspect et de matière entre le corps principal 100 de la dalle 1 et les pattes 19, 20.

Ces pattes 19, 20 sont équipées, sur leur faces inférieures destinées à être tournées vers le sol, d'organes de liaison d'un même type, différent du type des organes de liaison des pattes 5, 6. II s'agit d'organes de type mâle, orientés vers la face inférieure 22 de la dalle 1, c'est-à-dire la face destinée à reposer sur un support rigide lorsque la dalle 1 est en position sur le sol. Ces organes de liaison de type mâle ne sont pas visibles à partir de la face supérieure de la dalle 1.

Les pattes 19, 20 sont particulièrement visibles à la figure 3 où la face inférieure 22 de la dalle 1 est représentée.

Sur cette face inférieure 22 de la dalle 1, on note sur la patte 20, située à gauche à la figure 3, et sur la patte 19, située en partie basse sur la même figure 3, une rangée 23 de reliefs 24 allongés et régulièrement espacés. Les extrémités 240 des reliefs 24 sont arrondies et renflées par rapport à leur partie centrale. La forme et la répartition de ces reliefs 24 correspondent à la forme et à la répartition des logements 14 situés sur les pattes 5, 6 de la dalle 1. Ces rangées 23 de reliefs 24 sont disposées sur les pattes 19, 20 dans la partie qui est la plus éloignée du corps 100 de la dalle 1.

Un relief ou jonc 25 allongé à section circulaire, de forme complémentaire à celle de la gorge 12, est disposé sur chaque patte 19, 20, entre la rangée 23 de reliefs 24 et le corps principal 100 de la dalle 1. Le jonc 25 est disposé parallèlement à la rangée 23 de reliefs 24. En d'autres termes, les organes de liaison de type mâle d'une dalle 1, à savoir les reliefs 24 et le jonc 25, sont adaptés pour venir s'insérer dans des logements 14 et gorge 12 correspondants qui forment les organes de liaison de type femelle d'une autre dalle 1 identique. Ainsi, chaque dalle 1 carrée est pourvue, sur deux côtés adjacents de pattes 5, 6 équipées d'organes de liaison 12, 14 de type femelle sur leurs faces supérieures et, sur les deux autres côtés, de pattes 19, 20 équipées d'organes de liaison 24, 25 de type mâle sur leurs faces inférieures.

Les organes de type femelle sont orientés en direction de la face supérieure 2 de la dalle 1, les organes de type mâle sont orientés en direction de la face inférieure 22 de la dalle 1. Dans une variante non représentée, l'orientation de ces reliefs peut être inversée.

Dans tous les cas, la disposition des organes de type mâle et femelle est adaptée pour qu'il y ait recouvrement entre les pattes 5, 6, 19 et 20 lors de la liaison entre des dalles 1, sans changement de l'épaisseur nominale E de chaque dalle 1.

Le coin 26 formé par la jonction des extrémités 27 et 28 des pattes 19 et 20 est pourvu d'un organe de liaison de type mâle, à savoir un pion 29. Ce pion 29 est cylindrique, à section circulaire et il est situé sur la même face des pattes 19, 20 que les reliefs 24 et le jonc 25. Le pion 29 est adapté pour s'insérer dans un puits 17 de forme complémentaire, tel que décrit précédemment, qui se trouve sur un coin 7 d'une autre dalle 1.

La présence du pion 29 et du puits 17, permet de positionner précisément deux dalles 1 lors de leur assemblage, en servant de détrompeur et de guide. En effet, outre un équerrage guidé des dalles 1 à joindre, le pion 29 et le puits 17 garantissent un bon appariement des organes de liaison complémentaires entre deux dalles à joindre, en orientant ces dernières.

La face inférieure 22 de chaque dalle 1 est équipée, en périphérie, de zones 30 en surépaisseur, régulièrement disposées. Ces zones 30 sont, avantageusement, de forme rectangulaire, à coins arrondis. Sur les côtés de la dalle 1 pourvus des pattes 19, 20 ces zones 30 sont ménagées de sorte qu'un de leurs côtés est mitoyen du bord 31 de jonction entre le corps 100 de la dalle 1 et les pattes 19, 20. Ce bord 31 étant parallèle au jonc 25.

Une zone 32, dépourvue d'organes de liaison, est réalisée en surépaisseur sur la largeur des pattes 19, 20, en partie centrale. Cette zone 32, en saillie, est de forme complémentaire à la zone 18 ménagée sur les pattes 5, 6. Elle forme un organe de liaison de type mâle, disposé en partie centrale des pattes 19 et 20.

On définit tout autour de la dalle 1, sur sa face inférieure 22, une alternance régulière de zones 30 en surépaisseur disposées de sorte que les zones 30 d'une dalle 1 soient situées dans le prolongement des zones 30 d'une autre dalle 1, lorsque les organes de liaison mâle 24, 25, 32 et femelle 12, 14, 18 de ces dalles sont solidarisés. Entre deux zones 30 en surépaisseur on définit des canaux d'écoulement 33 facilitant le passage d'un liquide de sous une dalle 1 à sous une autre dalle adjacente.

Le corps principal 100 de la dalle 1 est également équipé, sur sa face inférieure 22, de zones en surépaisseur. Ces zones comprennent deux rangées 34 de reliefs allongés 35, globalement rectangulaires et aux coins arrondis, disposés en croix autour d'un relief central 36, globalement carré avec des coins arrondis . Chacun des quarts de la dalle 1, délimité par les rangées 34 de reliefs 35 et par les zones 30, est équipé de plusieurs rangées 37 parallèles de plots 38 d'appui au sol, régulièrement espacés. Ces plots 38 sont cylindriques à section circulaire.

La surface de contact entre le sol et la dalle 1 est donc relativement faible puisque la dalle 1 ne repose sur le sol que par les zones 30, les reliefs allongés 35, le relief central 36 et les plots 38. Ainsi, pour une dalle 1 dont la face inférieure 22 a, lorsqu'elle est reliée à d'autres dalles, une aire voisine de 0,25 m², le contact avec le sol s'effectue seulement par environ 42 % de cette aire.

Entre ces différents reliefs 35, 36 et plots 38, on définit des canaux d'écoulement 39 permettant la libre circulation, sous la dalle, d'un liquide, par exemple de l'eau. Ces canaux 39 sont situés entre les canaux 33 périphériques. Les canaux 33 et 39 évitent ou, pour le moins, limitent la stagnation de liquide entre les dalles et le sol.

Par ailleurs, une telle configuration de la face inférieure 22 de la dalle 1 préserve une certaine souplesse à cette dernière, ce qui confère un amorti et un confort à un utilisateur lorsqu'il marche sur un sol revêtu de telles dalles.

La présence d'un matelas d'air entre le sol et la dalle 1, permet également de réaliser un revêtement de sol dont l'isolation, tant phonique que thermique, est supérieure à celle habituellement rencontrée avec des dalles posées directement sur le sol.

Dans le second mode de réalisation représenté à la figure 6, la face inférieure 22' de chaque dalle 1' est équipée de plots 40, de forme différente des plots 38. En l'espèce, les plots 40 sont cruciformes. Les reliefs allongés 35 sont remplacés par des reliefs 41, globalement de forme rectangulaire. Ces reliefs 41 rectangulaires ont, sur leur petit côté, des ergots 42. Le relief central 43 est, en l'espèce, un carré dont les coins sont découpés. Les zones 44 en surépaisseur sont rectangulaires à coins carrés. La répartition des reliefs 40, 41, 43 et des zones 44 est similaire à celle précédemment décrite. En d'autres termes, ces reliefs 40, 41, 43 et ces zones 44 définissent également entre eux des canaux d'écoulement 47, 48.

Dans le mode de réalisation illustré aux figures 8 et 9, des organes de liaison de type mâle, à savoir des pions 50, sont disposés entre certains des reliefs 24. En l'espèce, trois pions 50 sont régulièrement répartis sur chaque côté d'une dalle 1". L'espace entre un relief 24 et un pion 50 est supérieur à l'espace entre deux reliefs 24 voisins. Ces pions 50 sont de forme globalement tronconique avec une extrémité libre 500 équipée d'un relief annulaire ou bourrelet 501. Les pions 50 sont destinés à être insérés dans des logements 51, de forme complémentaire, disposés entre des logements 14 adaptés pour recevoir les reliefs 24. Les logements 51 sont formés par des orifices traversants dont une extrémité est pourvue d'une gorge annulaire 510 adaptée pour recevoir le bourrelet 501. La présence de ces pions 50 et de ces logements 51 permet d'améliorer la liaison entre deux dalles 1" mitoyennes. On réalise ainsi un clipsage des pions 50 dans les logements 51, l'étanchéité étant assurée par la gorge 510 et le bourrelet 500.

Dans ce mode de réalisation, comme représenté à la figure 9, un lamage 52 est ménagé sur deux côtés adjacents 53, sur la face visible 54 des dalles 1" lorsque ces dernières sont assemblées. Ce lamage 52, d'une profondeur d'environ 1 mm pour environ 3 mm de large, s'étend sur toute la longueur de deux côtés 53 adjacents de la dalle 1". Ainsi, lorsque des dalles 1" sont assemblées, un quadrillage régulier, formé par les lamages 52 des dalles 1" jointes, apparaît. Ces lamages 52 permettent de masquer les irrégularités de la jonction entre les dalles 1" et d'améliorer l'aspect visuel des dalles 1" assemblées.

D'autres formes des reliefs 40, 41 sont envisageables, pour autant qu'ils permettent une libre circulation du liquide éventuellement présent sous les dalles jointes en délimitant des canaux d'écoulement.

Le jonc 25 du premier mode de réalisation est ici remplacé par une barrette 45 à section transversale rectangulaire. De même, les reliefs 24 sont remplacés par des petites barrettes 46. Bien que non représentés, les logements constitutifs des organes de liaison femelle ont des formes adaptées pour recevoir ces barrettes 45 et 46.

De même, le pion 29 à section circulaire et le puits 17 correspondant disposés dans les coins, 26 respectivement 7, reliant les bords des pattes 5, 6, 19, 20 pourvues de moyens de liaison de même type, peuvent être d'une autre forme, par exemple triangulaires. On peut également envisager la présence de deux pions à section circulaire.

Lorsque l'on réalise un revêtement de sol avec de telles dalles, dans la mesure où l'épaisseur nominale E de chaque dalle 1, 1' n'est pas modifiée, on obtient un assemblage à bord franc des dalles 1, 1', avec une face supérieure 2 plane. Les dalles 1 reliées entre elles forment ainsi un revêtement de sol dont la tenue aux liquides est élevée. En particulier, l'infiltration de liquides, par exemple d'eau, entre les dalles 1, 1' au niveau de la zone de liaison est faible, voire nulle.

Un tel système de liaison entre les dalles n'est pas visible à partir de la face supérieure 2 des dalles 1, 1', 1" lorsqu'elles sont jointes, du fait du chevauchement des pattes 5, 6 et 19, 20. Seule une ligne de joint, franche, entre deux dalles 1, 1' est visible par l'utilisateur. De ce fait, les dalles 1, 1', 1" peuvent recevoir un cordon de soudure, connu en soi et non représenté. Un tel cordon de soudure, par exemple en PVC, forme un joint thermoplastique entre les dalles 1, 1', 1" et améliore l'étanchéité du revêtement de sol, ainsi que sa finition.

Une impression, unitaire, de la face supérieure 2 de chaque dalle 1, 1', 1" permet de réaliser un motif prédéterminé, une fois les dalles assemblées. Cette impression peut représenter un motif décoratif ou imiter un matériau par exemple de la pierre, du marbre ou du bois.

En cas de besoin, par exemple pour le changement d'une dalle détériorée, il est possible d'ôter cette dalle pour la remplacer par une autre, sans modifier les liaisons entre les autres dalles entourant la dalle incriminée.

Par ailleurs, le bord du revêtement du sol peut être pourvu d'un seuil ou d'une rampe d'accès inclinée. Pour réaliser cette rampe d'accès, on réalise un chanfrein sur les bords libres de certaines dalles lorsqu'elles sont en position.

## Revendications

1. Dalle (1 ; 1' ; 1 ") pour revêtement de sol, équipée d'organes de liaison, de types mâle (24, 25, 29, 32 ; 45, 46 ; 50) et femelle (12, 14, 17, 18 ; 51), propres à coopérer avec des organes de liaison, de types femelle et mâle, équipant au moins une autre dalle (1 ; 1' ; 1") identique, **caractérisée en ce que :**
- les organes de liaison de type femelle comprennent une rangée (13) de logements (14), régulièrement espacés, et disposée parallèlement à une gorge (12), sur une même patte (5 ou 6) fixée sur un bord (3 ou 4) de la dalle (1),
- les organes de liaison de type mâle comprennent une rangée (23) de reliefs (24 ; 46 ; 50), régulièrement espacés, et disposée parallèlement à un relief allongé (25 ; 45), sur une même patte (19 ou 20) fixée sur un autre bord (19 ou 20) de la dalle et de formes complémentaires aux organes de liaison de type femelle,
- les logements (14) et la gorge (12) sont respectivement de formes complémentaires des reliefs espacés (24 ; 46) et du relief allongé (25 ; 45) et
- les organes de liaison de type femelle (12, 14, 17, 18; 51) sont situés sur deux pattes adjacentes (5 et 6) fixées sur deux bords (3, 4) de la dalle (1 ; 1') et orientés vers une première face (2) de celle-ci, les organes de liaison de type mâle (24, 25 ; 45, 46 ; 50) étant situés sur deux pattes (19, 20) adjacentes fixées sur deux autres bords (19 et 20) de la dalle (1 ; 1') et orientés vers une deuxième face (22 ; 22') de la dalle, opposée à la première face.

2. Dalle selon la revendication 1, **caractérisée en ce que** les logements (14) des organes de liaison de type femelle et les reliefs (24) des organes de liaison de type mâle sont allongés, avec des extrémités (15, 240) arrondies et renflées par rapport à leur partie centrale (16).

3. Dalle selon la revendication 1, **caractérisée en ce que** la gorge (12), des organes de liaison de type femelle, est à fond arrondi et le relief correspondant, des organes de liaison de type mâle, est configuré en jonc (25) à section circulaire.

4. Dalle selon la revendication 1, **caractérisée en ce que** les organes de liaison de type mâle sont configurés en barrettes (45, 46).

5. Dalle selon l'une des revendications précédentes, **caractérisée en ce que** les pattes (5, 6, 19, 20) équipées des organes de liaison comprennent une zone (18, 32) dépourvue d'organe de liaison.

6. Dalle selon la revendication 5, **caractérisée en ce que** la zone dépourvue d'organe de liaison est, sur les pattes (19, 20) équipées d'organes de type mâle, une zone (32) en saillie et, sur les pattes (5, 6) équipées d'organes de type femelle, une zone (18) en creux adaptée pour recevoir la zone (32) en saillie.

7. Dalle selon l'une des revendications précédentes, **caractérisée en ce que** les organes de liaison de type mâle et femelle situés sur les pattes (5, 6, 19, 20) ne modifient pas l'épaisseur nominale (E) de la dalle (1, 1').

8. Dalle selon l'une des revendications précédentes, **caractérisée en ce qu'**un coin (7, 26) formé par deux pattes adjacentes équipées d'organes de liaison de même type est pourvu, dans le cas d'organes de type mâle, d'un pion (29) cylindrique à section circulaire et, dans le cas d'organes de type femelle, d'un puits (17) de forme complémentaire au pion (29).

9. Dalle selon l'une des revendications 1 à 7, **caractérisée en ce que** le coin formé par deux pattes (5, 6, 19, 20) adjacentes, équipées d'organes de liaison de types différents, est pourvu d'une découpe (21).

10. Dalle selon l'une des revendications précédentes, **caractérisée en ce que** la face inférieure (22 ; 22') du corps (100) de la dalle (1 ; 1') est équipée de plots (38 ; 40) d'appui au sol, délimitant entre eux des canaux d'écoulement (39 ; 48).

11. Dalle selon l'une des revendications précédentes, **caractérisée en ce que** la face inférieure (22 ; 22') du corps (100) de la dalle (1 ; 1') est pourvue de zones (30 ; 44) en surépaisseur, régulièrement disposées en périphérie du corps principal (100) de la dalle (1 ; 1') et délimitant entre elles des canaux d'écoulement (33 ; 47).

12. Dalle selon la revendication 10 et 11, **caractérisée en ce que** les canaux d'écoulement (39, 33 ; 47, 48) de dalles (1 ; 1') reliées entre elles communiquent entre eux.

13. Revêtement de sol réalisé à partir de dalles conformes à l'une des revendications précédentes.
